# EUROPÄISCHE PATENTSCHRIFT

(11) **EP 1 144 914 B1**
(45) Veröffentlichungstag und Bekanntmachung des Hinweises auf die Patenterteilung: **02.03.2005**
(21) Anmeldenummer: 00967761.8
(22) Anmeldetag: 23.09.2000
(51) Int. Cl.: F23G 7/06, F23L 5/02

(54) **REGENERATIVE NACHVERBRENNUNGSVORRICHTUNG**
REGENERATIVE POST-COMBUSTION DEVICE
DISPOSITIF DE POSTCOMBUSTION A RECUPERATION

(30) Priorität: 22.10.1999 DE 19950891
(43) Veröffentlichungstag der Anmeldung: 17.10.2001
(73) Patentinhaber: EISENMANN Maschinenbau GmbH & Co. KG, 71032 Böblingen (DE)
(72) Erfinder: VOIGT, Joachim, 72351 Geislingen (DE)
(74) Vertreter: Ostertag, Ulrich, Dr.
(86) Internationale Anmeldenummer: PCT/EP2000/009313
(87) Internationale Veröffentlichungsnummer: WO 2001/031256

(56) Entgegenhaltungen:
- EP-A- 0 719 984
- US-A- 4 280 416
- US-A- 5 016 547
- US-A- 5 871 349

## Beschreibung

Die Erfindung betrifft eine regenerative Nachverbrennungsvorrichtung, welche in einem Gehäuse von oben nach unten umfaßt:
a) eine Verbrennungskammer;
b) einen Wärmetauscherraum, der in mehrere mit Wärmetauschermaterial gefüllte Segmente unterteilt ist;
c) einen Verteilraum, der entsprechend dem Wärmetauscherraum in Segmente unterteilt ist, die jeweils mit einem Segment des Wärmetauscherraumes in Verbindung stehen;
d) einen Drehverteiler, der entsprechend seiner Drehstellung herstellt:
   da) eine Verbindung zwischen einem Einlaß für zu reinigendes Abgas mit mindestens einem ersten Segment des Wärmetauscherraumes;
   db) eine Verbindung zwischen mindestens einem zweiten Segment des Wärmetauscherraumes und einem Auslaß für Reingas,
   und der hierzu an seiner Oberseite mindestens eine Abgas-Durchtrittsöffnung und zu dieser winkelversetzt mindestens eine Reingas-Durchtrittsöffnung aufweist.
   wobei
e) die Abgas-Durchtrittsöffnung und die Reingas-Durchtrittsöffnung des Drehverteilers sich in unterschiedlichen Abständen von der vertikalen Achse der Nachverbrennungsvorrichtung befinden;
f) die untere Trennwand des Verteilraumes in jedem Segment aufweist:
   fa) eine erste Durchtrittsöffnung für Abgase, die denselben radialen Abstand von der Achse der Nachverbrennungsvorrichtung besitzt wie die Abgas-Durchtrittsöffnung des Drehverteilers;
   fb) eine zweite Durchtrittsöffnung für Reingas, die denselben radialen Abstand von der Achse der Nachverbrennungsvorrichtung besitzt wie die Reingas-Durchtrittsöffnung des Drehverteilers.

Regenerative Nachverbrennungvorrichtungen sind z.B. in der EP 0 719 984 A2 oder der EP 0 548 630 A1 beschrieben. Sie weisen einen Drehverteiler auf, dessen obere Durchtrittsöffnungen sämtlich tortenstückförmig ausgebildet sind und alle dieselbe radiale Erstreckung aufweisen. Die Führung der verschiedenen, den Drehverteiler durchsetzenden Gase durch den Drehverteiler hindurch gestaltet sich dabei verhältnismäßig schwierig, wobei auch eine verhältnismäßig hohe axiale Abmessung des Drehverteilers und der diesem zugeordneten peripheren Einrichtungen zur Gasführung in Kauf genommen werden muß. Im allgemeinen kann die Antriebseinheit für den Drehverteiler nicht direkt an diesen angebaut werden sondern muß mit diesem über eine zwischengeschaltete Antriebswelle verbunden werden. Die unterschiedlichen Temperaturen im Drehverteiler können zudem zu dessen ungleichmäßiger Ausdehnung führen.

Diese Probleme werden bei einer regenerativen Nachverbrennungsvorrichtung der eingangs genannten Art, wie sie in der US 4 280 416 A beschrieben ist, weitgehend vermieden. Bei ihr unterscheiden sich die verschiedenen Durchtrittsöffnungen an der Oberseite des Drehverteilers nicht nur in ihrer Winkellage, sondern darüber hinaus im radialen Abstand von der Achse der Nachverbrennungsvorrichtung. Die Durchtrittsöffnungen des Drehverteilers kommunizieren nunmehr nicht mehr alle über die selbe Öffnung in der unteren Trennwand des Verteilraumes mit dem jeweiligen Segment des Verteilraumes, sondern über getrennte Durchtrittsöffnungen in dieser Trennwand, die auf Grund ihres radialen Abstands von der Achse der Nachverbrennungsvorrichtung einer speziellen Durchtrittsöffnung des Drehverteilers zugeordnet sind.

Der Drehverteiler ist beim Gegenstand der US 4 280 416 A als ebene Platte ausgebildet, die mit ihrer Unterseite an verschiedenen, in unterschiedlichem radialen Abstand angeordneten Gaseinlaß- und Auslaßkanälen und mit ihrer Oberseite an einer stationären Platte anliegt, die den Verteilraum nach unten begrenzt. Dabei ist es sehr schwierig, insbesondere angesichts der herrschenden Temperaturen, den Drehverteiler eben zu halten. Es kommt zu Undichtigkeiten und zu einem Verklemmen des Drehverteilers.

Aufgabe der vorliegenden Erfindung ist es, eine regenerative Nachverbrennungsvorrichtung der eingangs genannten Art so auszugestalten, daß der Drehverteiler möglichst einfach aufgebaut und insbesondere gegen Verformungen stabil ist.

Diese Aufgabe wird erfindungsgemäß dadurch gelöst, daß
g) der Drehverteiler eine obere Begrenzungsplatte, in welcher die Abgas-Durchtrittsöffnung und die Reingas-Durchtrittsöffnung und ggf. die Spülluft-Durchtrittsöffnung ausgebildet sind, eine untere Begrenzungsplatte, in welcher eine mit dem Einlaß für die zu reinigenden Abgase kommunizierende Öffnung vorgesehen ist, sowie eine Trennwand umfaßt, welche die beiden Begrenzungsplatten miteinander verbindet und in dem Drehverteiler zumindest teilweise einen Durchströmungsraum für zu reinigende Abgase begrenzt.

Der erfindungsgemäße Drehverteiler dehnt sich unter dem Einfluß unterschiedlicher Temperaturen gleichmäßig aus, ist in sich stabil und besteht aus sehr einfach herzustellenden Komponenten, die problemlos, z.B. durch Schweißen, miteinander verbunden werden können, um so die verschiedenen Durchströmungswege für die verschiedenen Gase zu bilden.

Bei fast allen regenerativen Nachverbrennungsvorrichtungen, so auch denjenigen, die in den oben genannten Druckschriften beschrieben sind, werden durch den Drehverteiler nicht nur zu reinigendes Abgas und Reingas, sondern darüber hinaus auch Spülluft hindurchgeleitet. Diese reinigt die Segmente, die zuvor von Abgas durchströmt worden waren, bevor sie zum Durchgang von Reingas genutzt werden. Die Drehverteiler dieser regenerativen Nachverbrennungsvorrichtungen können daher entsprechend ihrer Drehstellung auch eine Verbindung zwischen einem Anschluß für Spülluft und mindestens einem dritten Segment des Wärmetauscherraumes herstellen und besitzen hierzu an ihrer Oberseite mindestens eine Spülluft-Durchtrittsöffnung, die gegen die Abgas-Durchtrittsöffnung und gegen die Reingas-Durchtrittsöffnung winkelversetzt ist. Derartige regenerative Nachverbrennungsvorrichtungen lassen sich erfindungsgemäß besonders günstig dahingehend ausgestalten, daß
a) die Spülluft-Durchtrittsöffnung des Drehverteilers sich in einem radialen Abstand von der Achse der Nachverbrennungsvorrichtung befindet, der sich von demjenigen der Abgas-Durchtrittsöffnung und demjenigen der Reingas-Durchtrittsöffnung unterscheidet;
b) die untere Trennwand des Verteilraumes für jedes Segment eine Durchtrittsöffnung für Spülluft aufweist, die denselben radialen Abstand von der Achse der Nachverbrennungsvorrichtung besitzt wie die Spülluftdurchtrittsöffnung des Drehverteilers.

Beim Durchleiten von drei verschiedenen Gasströmungen durch den Drehverteiler erweisen sich die Vorteile des Prinzips, die Durchtrittsöffnungen des Drehverteilers nicht nur durch ihre Winkelposition sondern auch durch ihren radialen Abstand von der Achse der Nachverbrennungsvorrichtung zu unterscheiden, besonders groß.

Aus Gründen der Bauhöhe ist es günstig, wenn die Reingas-Durchtrittsöffnung in der oberen Begrenzungsplatte des Drehverteilers über einen radial nach außen geöffneten Bereich des Drehverteilers mit einem Ringraum verbunden ist, der seinerseits mit dem Auslaß für Reingas in Verbindung steht. Dies bedeutet, daß das Reingas, welches über die Reingas-Durchtrittsöffnung in axialer Richtung von dem Verteilraum nach unten durchtritt, den Drehverteiler selbst nicht vollständig in axialer Richtung durchströmt sondern innerhalb des Drehverteilers radial nach außen umgelenkt wird. Für diesen Gasstrom werden also an der Unterseite des Drehverteilers keine Anschlußkomponenten mehr benötigt.

Die Ausgestaltung kann hierzu insbesondere so sein, daß die obere Begrenzungsplatte des Drehverteilers einen größeren Radius aufweist als eine zylindrische Trennwand des Drehverteilers, welche teilweise den Durchströmungsraum für zu reinigendes Abgas begrenzt, wobei die Reingas-Durchtrittsöffnung in der oberen Begrenzungsplatte sich in deren radial über die Trennwand überstehendem Bereich befindet. Ein Durchströmungsraum im eigentlichen Sinne für das Reingas ist in einem solchen Drehverteiler nicht mehr enthalten, was die Herstellungskosten weiter reduziert.

Für regenerative Nachverbrennungsvorrichtungen, die mit über den Drehverteiler geführter Spülluft arbeiten, empfiehlt sich schließlich diejenige Ausgestaltung der Erfindung, bei welcher der Drehverteiler eine hohle Nabe besitzt, deren Innenraum in der Nähe ihres unteren Endes mit dem Spülluft-Anschluß und in der Nähe ihres anderen Endes mit einem Spülluft-Durchströmungsraum des Drehverteilers kommuniziert, in welchen die Spülluft-Durchtrittsöffnung an der oberen Begrenzungsplatte des Drehverteilers mündet. Auf diese Weise wird die hohle Nabe des Drehverteilers platzsparend als Strömungsweg für die Spülluft genutzt.

Ein Ausführungsbeispiel der Erfindung wird nachfolgend anhand der Zeichnung näher erläutert; es zeigen
- Figur 1:: einen vertikalen Axialschnitt durch den unteren Bereich einer regenerativen Nachverbrennungsvorrichtung;
- Figur 2:: einen Schnitt gemäß Linie II-II von Figur 1;
- Figur 3:: eine Draufsicht auf den Drehverteiler der Nachverbrennungsvorrichtung von Figur 1.

Die regenerative Nachverbrennungsvorrichtung ist in Figur 1 insgesamt mit dem Bezugszeichen 1 gekennzeichnet. Ihr grundsätzlicher Aufbau und ihre grundsätzliche Funktionsweise sind - soweit nachfolgend nichts anderes gesagt ist - in der EP 0 548 630 1 oder der EP 0 719 984 A2 beschrieben, worauf ausdrücklich verwiesen wird.

Im unteren Bereich der Nachverbrennungsvorrichtung 1, der in Figur 1 ausschließlich gezeigt ist, befindet sich ein Einlaß 3 für die zu reinigende Abluft, die über eine im wesentlichen horizontal verlaufende Einlaßleitung 4 zugeführt wird. Die Einlaßleitung 4 ist an ihrem bezogen auf das Gehäuse 2 der Nachverbrennungsvorrichtung radial inneren Ende verschlossen und besitzt dort eine nach oben gerichtete Öffnung 50. Über dieser Öffnung 50 liegt eine Öffnung 52 einer ringförmigen Anschlußplatte 51, sodaß beide Öffnungen 50, 52 von der Abluft nach oben durchströmt werden können. Der äußere Rand der Anschlußplatte 51 ist über eine zylindrische Gehäusewand 53 mit einer horizontal verlaufenden Trennwand 44 verbunden, welche einen Verteilraum 6 nach unten abschließt,

In dem von der Gehäusewand 53 umgebenen, nach unten durch die Anschlußplatte 51 und nach oben durch die Trennwand 44 abgeschlossenen Raum ist ein Drehverteiler 5 untergebracht, der mit Hilfe einer Antriebseinrichtung 54 um die Achse des Gehäuses 2 kontinuierlich oder schrittweise verdrehbar ist. Der Drehschieber 5 weist eine untere, ringförmige Begrenzungsplatte 55 sowie eine obere, kreisrunde Begrenzungsplatte 56 auf, wobei letztere einen größeren Durchmesser als erstere aufweist. Vom Außenrand der unteren Begrenzungsplatte 55 führt eine zylindrische Wand 57 zur oberen Begrenzungsplatte 56 und begrenzt auf diese Weise einen innerhalb des Drehverteilers 5 liegenden Raum 58. Dieser wird radial nach innen durch eine weitere sich konisch nach unten verjüngende ringförmige Trennwand 59 und durch eine hohle Nabe 60 des Drehverteilers 5 begrenzt.

Der von der Trennwand 59 und der hohlen Nabe 60 umschlossene Raum 61 steht über Fenster 62 im oberen Bereich der Mantelfläche der Nabe 60 mit deren Innenraum in Verbindung. Dieser kommuniziert seinerseits wieder über ähnliche Fenster 63 im unteren Bereich der Nabe 60 mit einem Einlaßplenum 64, das seinerseits über eine horizontale Leitung 65 mit einem Spülluft-Anschluß 66 verbunden ist.

Die untere Begrenzungsplatte 55 des Drehverteilers 5 weist großzügige Öffnungen 67 auf, so daß der Raum 58 innerhalb des Drehverteilers 5 in allen Drehstellungen über die Öffnung 52 der Anschlußplatte 51 mit der Einlaßleitung 4 kommunizieren kann.

Der äußere Rand der unteren Begrenzungsplatte 55 des Drehverteilers 5 ist über einen Federring 68 mit einem starren Druckring 69 verbunden, in dessen Unterseite eine oder mehrere Dichtungen 70 eingelegt sind. Diese Dichtungen 70 werden durch den Federring 68 gegen die obere Fläche der Anschlußplatte 51 angedrückt. Das Federblech 68 besorgt auf diese Weise die Kompensation von axialen Dehnungsunterschieden, für die bei bekannten Nachverbrennungsvorrichtungen ein gesonderter Kompensator verwendet wird.

Zwischen der Gehäusewand 53 und der zylindrischen Wand 57 des Drehschiebers 5 ist ein Ringraum 72 ausgebildet, der über eine horizontale Leitung 73 mit einem Auslaß 74 für Reingas verbunden ist. Das Reingas wird aus diesem Auslaß 74 mit Hilfe eines nicht dargestellten Gebläses abgesaugt.

Wie Figur 3 zeigt, ist die obere Begrenzungsplatte 56 des Drehverteilers 5 gedanklich in 11 tortenstückförmige Sektoren eingeteilt, die jeweils einen Winkel von etwa 32,7° einschließen. In einem dieser Sektoren ist, verhältnismäßig nahe am Mittelpunkt der Begrenzungsplatte 56, eine erste Durchtrittsöffnung 75 eingebracht, die geometrisch als Kreisringsegment verstanden werden kann und, wie später deutlich wird, dem Durchlaß von Spülluft dient. Der auf den die Öffnung 75 enthaltenden Sektor folgende Sektor ist frei von Durchtrittsöffnungen. An diesen Sektor schließen sich jedoch drei Sektoren an, die eine zweite, kreisringsegmentförmige Durchtrittsöffnung 76 enthalten. Diese Öffnung 76 dient, wie später deutlich werden wird, dem Durchlaß von zu reinigendem Abgas. Die radial innenliegende Begrenzungslinie der Durchtrittsöffnung 76 weist einen größeren Radius auf als die radial außenliegende Begrenzungslinie der Durchtrittsöffnung 75.

An den die Durchtrittsöffnung 76 enthaltenden Sektor der oberen Begrenzungsplatte 56 des Drehverteilers 5 schließt sich erneut ein Sektor an, der frei von Durchtrittsöffnungen ist. Diesem Sektor folgen im Uhrzeigersinn vier Sektoren, durch welche sich eine dritte kreisringsegmentförmige Durchtrittsöffnung 77 hindurch erstreckt, die, wie ebenfalls später deutlich wird, der Durchleitung von Reinluft dient. Erneut verläuft die kreisbogenförmige innere Begrenzungslinie der Durchtrittsöffnung 77 in einem größeren Abstand vom Mittelpunkt der oberen Begrenzungsplatte 56 des Drehverteilers 5 als die radial äußere Begrenzungslinie der Durchtrittsöffnung 76. Zwischen dem im Uhrzeigersinn gesehen letzten Sektor, der die Durchtrittsöffnung 77 enthält, und dem die Spülluft-Durchtrittsöffnung 75 enthaltenden Sektor liegt wiederum ein von Durchtrittsöffnungen freier Sektor der oberen Begrenzungsplatte 56.

Die Spülluft-Durchtrittsöffnung 75 der oberen Begrenzungsplatte 56 des Drehverteilers 5 kommuniziert mit dem von der Trennwand 59 des Drehverteilers 5 umgebenen Raum 61. Die Durchtrittsöffnung 76 in der oberen Begrenzungsplatte 56 steht mit dem Raum 58 des Drehverteilers 5 in Verbindung. Die Reingas-Durchtrittsöffnung 77 der oberen Begrenzungsplatte 56 schließlich liegt in demjenigen Bereich, der über die zylindrische Wand 57 des Drehverteilers 5 radial übersteht und kommuniziert mit dem Ringraum 72 zwischen dieser Wand 57 und der Gehäusewand 53 und damit mit dem Anschluß 74 für Reingas.

Wie Figur 2 zeigt, ist der oberhalb des Drehverteilers 5 liegende Verteilraum 6 durch 11 Trennwände 49 in 11 Segmente unterteilt, die also ebenfalls einen Winkel von etwa 32,7° einschließen. Die Trennwände 49 verlaufen in radialer Richtung von einem inneren Rohrstück 78 zur Wand des Gehäuses 2. Die den Verteilraum 6 nach unten abschließende Trennwand 44 enthält in jedem der Sektoren, die einem Segment des Verteilraumes 6 zugeordnet sind, drei Durchtrittsöffnungen 79, 80, 81 in unterschiedlichen radialen Abständen:

Die dem Mittelpunkt der Trennwand 44 am nächsten kommende Durchtrittsöffnung 79 wird radial innen durch das Rohrstück 78 begrenzt und weist eine radial äußere kreisbogenförmige Begrenzungslinie auf, deren Radius gleich dem Radius der äußeren Begrenzungslinie der Spülluft-Durchtrittsöffnung 75 in der oberen Begrenzungsplatte 56 des Drehverteilers 5 ist.

Die radial außerhalb dieser innersten Durchtrittsöffnung 79 der Trennwand 44 liegende weitere Öffnung 80 von jedem Sektor besitzt eine radial innere Begrenzungslinie, deren Radius mit demjenigen der radial inneren Begrenzungslinie der Durchtrittsöffnung 76 des Drehverteilers 5 und deren radial äußere Begrenzungslinie denselben Radius wie die radial äußere Begrenzungslinie dieser Durchtrittsöffnung 76 aufweist.

Die radial am weitesten außenliegende Durchtrittsöffnung 81 in jedem Sektor der Trennwand 44 des Verteilraumes 6 schließlich überdeckt in radialer Richtung denselben Bereich wie die Durchtrittsöffnung 77 in der oberen Begrenzungsplatte 56 des Drehverteilers 5.

In dem in Figur 1 nicht mehr dargestellten Bereich der Nachverbrennungsvorrichtung 1 oberhalb des Verteilraumes 6 befindet sich in bekannter Weise ein Wärmetauscherraum, der entsprechend dem Verteilerraum 6 in 11 Segmente unterteilt ist, die mit dem 11 Segmenten des Verteilraumes 6 über Durchtrittsöffnungen in einer zwischen Verteilraum und Wärmetauscherraum liegenden Trennwand kommunizieren. Oberhalb des Wärmetauscherraumes schließlich befindet sich eine Verbrennungskammer, in der im allgemeinen ein Brenner angeordnet ist.

Die oben beschriebene thermische Nachverbrennungsvorrichtung arbeitet wie folgt:

Die zu reinigenden Abgase werden über den Einlaß 3 und die Einlaßleitung 4 sowie über die Öffnung 50 in der Einlaßleitung 4, die Öffnung 52 in der Anschlußplatte 51 und die unteren Öffnungen 67 im Drehverteiler 5 in den ringförmigen Raum 58 des Drehverteilers 5 gebracht. Von diesem treten die zu reinigenden Abgase über die Durchtrittsöffnung 76 in der oberen Begrenzungsplatte 56 des Drehverteilers 5 in bestimmte Segmente des Verteilraumes 6 ein, und zwar über die Durchtrittsöffnungen 80 in denjenigen Sektoren der Trennwand 44, die gerade mit der Durchtrittsöffnung 76 des Drehverteilers 5 kommunizieren.

Die Abgase durchqueren daraufhin die entsprechenden Segmente des über dem Verteilraumes 6 liegenden Wärmetauscherraumes und werden dabei in bekannter Weise bis nahe an die Entzündungstemperatur der in den Abgasen enthaltenen Verunreinigungen erhitzt. Die Nachverbrennung dieser Verunreinigungen findet dann in der Verbrennungskammer über dem Wärmetauscherraum statt. Die heißen, nunmehr von Verunreinigungen befreiten Verbrennungsgase (hier kurz "Reingas" genannt) werden durch bestimmte Segmente des Wärmetauscherraumes wieder nach unten geleitet, treten dabei in Wärmeaustausch mit dem zuvor durch aufsteigende Abgase erhitzten Wärmetauschermaterial und kühlen sich dabei ab. Sie gelangen aus dem wärmetauscherraum in die entsprechenden Segmente des Verteilraumes 6. Bei diesen Segmenten handelt es sich um diejenigen, deren radial außenliegende Durchtrittsöffnungen 81 mit der Durchtrittsöffnung 77 im Drehverteiler 5 kommunizieren. Von dort strömen die Reingase in den Ringraum 72 zwischen dem Drehverteiler 5 und der Gehäusewand 53 und von dort über die Leitung 73 und den Reingas-Auslaß 74 aus.

Gleichzeitig wird über den Spülluft-Anschluß 66 und die Leitung 65 reine Luft, bei der es sich um einen Teil der erzeugten Reinluft handeln kann, in das Einlaßplenum 64 eingeführt. Diese reine, zu Spülzwecken dienende Luft strömt weiter über die Fenster 63 in den Innenraum der hohlen Nabe 60 des Drehverteilers 5, über die Fenster 62 im oberen Bereich der Nabe 60 in den Durchströmungsraum 61 des Drehverteilers 5 und von dort über die Durchtrittsöffnung 75 in der oberen Begrenzungsplatte 56 des Drehverteilers 5 und die radial am weitesten innenliegende Durchtrittsöffnung 79 des hiermit kommunizierenden Segmentes des Verteilraumes 6 nach oben in ein Segment des Wärmetauscherraumes. Hier sorgt die Spülluft dafür, daß Reste von Abgas, die bei der vorausgegangenen Durchströmung mit Abgas in diesem Segment verblieben sind, in die Verbrennungskammer herausgespült und dort nachverbrannt werden.

Bei einem nicht näher dargestellten Ausführungsbeispiel erfolgt die Spülluft-Strömung in umgekehrter Richtung: Die spülluft wird dann über den Spülluft-Anschluß 66 abgesaugt.

Die geschlossenen Sektoren in der oberen Begrenzungsplatte 56 des Drehverteilers 5 sorgen in bekannter Weise dafür, daß keine der Durchtrittsöffnungen 79, 80, 81 in der unteren Trennwand 44 des Verteilraumes 6 gleichzeitig mit zwei Durchtrittsöffnungen 75, 76, 77 des Drehverteilers 5 kommunizieren können, wodurch ein die Reinigungsfunktion beeinträchtigender Gas-Bypass hergestellt würde.

## Patentansprüche

1. Regenerative Nachverbrennungsvorrichtung (1), welche in einem Gehäuse (2) von oben nach unten umfaßt:
a) eine Verbrennungskammer;
b) einen Wärmetauscherraum, der in mehrere mit Wärmetauschermaterial gefüllte Segmente unterteilt ist;
c) einen Verteilraum (6), der entsprechend dem Wärmetauscherraum in Segmente unterteilt ist, die jeweils mit einem Segment des Wärmetauscherraumes in Verbindung stehen;
d) einen Drehverteiler (5), der entsprechend seiner Drehstellung herstellt:
da) eine Verbindung zwischen einem Einlaß (3) für zu reinigendes Abgas mit mindestens einem ersten Segment des Wärmetauscherraumes;
db) eine Verbindung zwischen mindestens einem zweiten Segment des Wärmetauscherraumes und einem Auslaß (74) für gereinigtes Gas,
und der hierzu an seiner Oberseite mindestens eine Abgas-Durchtrittsöffnung (76) und zu dieser winkelversetzt mindestens eine Reingas-Durchtrittsöffnung (77) aufweist,
wobei
e) die Abgas-Durchtrittsöffnung (76) und die Reingas-Durchtrittsöffnung (77) des Drehverteilers (5) sich in unterschiedlichen radialen Abständen von der vertikalen Achse der Nachverbrennungsvorrichtung (1) befinden;
f) die untere Trennwand (44) des Verteilraumes (6) in jeden Segment aufweist:
fa) eine erste Durchtrittsöffnung (80) für Abgase, die denselben radialen Abstand von der Achse der Nachverbrennungsvorrichtung (1) besitzt wie die Abgas-Durchtrittsöffnung (76) des Drehverteilers (5);
fb) eine zweite Durchtrittsöffnung (81) für Reingas, die denselben radialen Abstand von der Achse der Nachverbrennungsvorrichtung (1) besitzt wie die Reingas-Durchtrittsöffnung (77) des Drehverteilers (5).
**dadurch gekennzeichnet, daß**
g) der Drehverteiler (5) eine obere Begrenzungsplatte (56), in welcher die Abgas-Durchtrittsöffnung (76) und die Reingas-Durchtrittsöffnung (77) und ggf. die Spülluft-Durchtrittsöffnung (75) ausgebildet sind, eine untere Begrenzungsplatte (55), in welcher eine mit dem Einlaß (3) für die zu reinigenden Abgase kommunizierende Öffnung (67) vorgesehen ist, sowie eine Trennwand (57) umfaßt, welche die beiden Begrenzungsplatten (55, 56) miteinander verbindet und in dem Drehverteiler (5) zumindest teilweise einen Durchströmungsraum (58) für zu reinigende Abgase begrenzt.

2. Regenerative Nachverbrennungsvorrichtung nach Anspruch 1, bei welcher der Drehverteiler außerdem entsprechend seiner Drehstellung eine Verbindung zwischen einem Anschluß für Spülluft und mindestens einem dritten Segment des Wärmetauscherraumes herstellt und hierzu an seiner Oberseite mindestens eine Spülluft-Durchtrittsöffnung besitzt, die gegen die Abgas-Durchtrittsöffnung und gegen die Reingas-Durchtrittsöffnung winkelversetzt ist,
**dadurch gekennzeichnet, daß**
a) die Spülluft-Durchtrittsöffnung (75) des Drehverteilers (5) sich in einem radialen Abstand von der Achse der Nachverbrennungsvorrichtung (1) befindet, der sich von demjenigen der Abgas-Durchtrittsöffnung (76) und demjenigen der Reingas-Durchtrittsöffnung (77) unterscheidet;
b) die untere Trennwand (44) des Verteilraums (6) für jedes Segment eine Durchtrittsöffnung (79) für.Spülluft aufweist, die denselben radialen Abstand von der Achse der Nachverbrennungsvorrichtung (1) besitzt, wie die Spülluft-Durchtrittsöffnung (75) des Drehverteilers (5).

3. Regenerative Nachverbrennungsvorrichtung nach Anspruch 1 oder 2, **dadurch gekennzeichnet, daß** die Reingas-Durchtrittsöffnung (77) in der oberen Begrenzungsplatte (56) des Drehverteilers (5) über einen radial nach außen geöffneten Bereich des Drehverteilers (5) mit einem Ringraum (72) verbunden ist, der seinerseits mit dem Auslaß (74) für gereinigtes Gas in Verbindung steht.

4. Regenerative Nachverbrennungsvorrichtung nach Anspruch 3, **dadurch gekennzeichnet, daß** die obere Begrenzungsplatte (56) des Drehverteilers (5) einen größeren Radius aufweist als eine zylindrische Wand (57) des Drehverteilers (5), welche teilweise den Durchströmungsraum (58) für zu reinigendes Abgas begrenzt, und daß die Reingas-Durchtrittsöffnung (77) in der oberen Begrenzungsplatte (56) sich in deren radial über die Wand (57) überstehendem Bereich befindet.

5. Regenerative Nachverbrennungsvorrichtung nach einem der Ansprüche 2 bis 4 **dadurch gekennzeichnet, daß** der Drehverteiler (5) eine hohle Nabe (60) besitzt, deren Innenraum in der Nähe ihres unteren Endes mit dem Spülluft-Anschluß (66) und in der Nähe ihres anderen Endes mit einem Spülluft-Durchströmungsraum (61) des Drehverteilers (5) kommuniziert, in welchen die Spülluft-Durchtrittsöffnung (75) der oberen Begrenzungsplatte (56) des Drehverteilers (5) mündet.

## Claims

1. A regenerative post-combustion device (1), which comprises from top to bottom in a housing (2):
a) a combustion chamber;
b) a heat exchange chamber, which is subdivided into a plurality of segments filled with heat exchanger material;
c) a distribution chamber (6), which, in accordance with the heat exchange chamber, is subdivided into segments, which are each connected to a segment of the heat exchange chamber;
d) a rotary distributor (5), which produces, in accordance with its rotary position:
da) a connection between an inlet (3) for waste gas to be cleaned and at least a first segment of the heat exchange chamber;
db) a connection between at least a second segment of the heat exchange chamber and an outlet (74) for cleaned gas,
and which comprises at its top for this purpose at least one waste gas passage opening (76) and, offset angularly thereto, at least one clean gas passage opening (77),
wherein
e) the waste gas passage opening (76) and the clean gas passage opening (77) of the rotary distributor (5) are located at different radial distances from the vertical axis of the post-combustion device (1);
f) the lower partition wall (44) of the distribution chamber (6) comprises in each segment:
fa) a first passage opening (80) for waste gases, which exhibits the same radial distance from the axis of the post-combustion device (1) as the waste gas passage opening (76) of the rotary distributor (5);
fb) a second passage opening (81) for clean gas, which exhibits the same radial distance from the axis of the post-combustion device (1) as the clean gas passage opening (77) of the rotary distributor (5),
**characterised in that**
g) the rotary distributor (5) comprises an upper delimiting plate (56), in which are provided the waste gas passage opening (76) and the clean gas passage opening (77) and optionally the purge air passage opening (75), a lower delimiting plate (55), in which there is provided an opening (67) communicating with the inlet (3) for the waste gases to be cleaned, and a partition wall (57), which connects the two delimiting plates (55, 56) together and at least partially defines in the rotary distributor (5) a through-flow chamber (58) for waste gases to be cleaned.

2. A regenerative post-combustion device according to claim 1, in which, in accordance with its rotary position, the rotary distributor additionally effects connection between a connection for purge air and at least a third segment of the heat exchange chamber and to this end has at its top at least one purge air passage opening, which is angularly offset relative to the waste gas passage opening and relative to the clean gas passage opening,
**characterised in that**
a) the purge air passage opening (75) of the rotary distributor (5) is located at a radial distance from the axis of the post-combustion device (1) which differs from that of the waste gas passage opening (76) and that of the clean gas passage opening (77);
b) the lower partition wall (44) of the distribution chamber (6) comprises for each segment a passage opening (79) for purge air which exhibits the same radial distance from the axis of the post-combustion device (1) as the purge air passage opening (75) of the rotary distributor (5).

3. A regenerative post-combustion device according to claim 1 or claim 2, **characterised in that** the clean gas passage opening (77) is connected in the upper delimiting plate (56) of the rotary distributor (5) via a radially outwardly open area of the rotary distributor (5) to an annular chamber (72), which is in turn connected to the outlet (74) for cleaned gas.

4. A regenerative post-combustion device according to claim 3, **characterised in that** the upper delimiting plate (56) of the rotary distributor (5) exhibits a larger radius than a cylindrical wall (57) of the rotary distributor (5), which partially delimits the through-flow chamber (58) for waste gas to be cleaned, and **in that** the clean gas passage opening (77) in the upper delimiting plate (56) is located in the area thereof which projects beyond the wall (57).

5. A regenerative post-combustion device according to one of claims 2 to 4, **characterised in that** the rotary distributor (5) has a hollow hub (60), the inside of which communicates in the vicinity of its lower end with the purge air connection (66) and in the vicinity of its other end with a purge air through-flow chamber (61) of the rotary distributor (5), into which leads the purge air passage opening (75) of the upper delimiting plate (56) of the rotary distributor (5).

## Revendications

1. Dispositif de postcombustion (1) à régénération qui comprend, de haut en bas dans un carter (2) :
a) une chambre de combustion ;
b) une chambre d'échange de chaleur, qui est subdivisée en plusieurs segments remplis de matériau d'échange de chaleur ;
c) une chambre de distribution (6), qui est subdivisée d'une manière correspondant à la chambre d'échange de chaleur en segments qui sont chacun reliés à un segment de la chambre d'échange de chaleur ;
d) un distributeur rotatif (5), qui réalise selon sa position de rotation :
da) une liaison entre une admission (3) pour des gaz d'échappement à purifier et au moins un premier segment de la chambre d'échange de chaleur ;
db) une liaison entre au moins un deuxième segment de la chambre d'échange de chaleur et une évacuation (74) pour du gaz purifié,
et qui présente à cet effet, sur sa face supérieure, au moins une ouverture (76) de passage de gaz d'échappement et au moins une ouverture (77) de passage de gaz purifié angulairement décalée par rapport à la précédente,
e) l'ouverture (76) de passage de gaz d'échappement et l'ouverture (77) de passage de gaz purifié du distributeur rotatif (5) se trouvant à des distances radiales différentes de l'axe vertical du dispositif de postcombustion (1) ;
f) la cloison séparatrice inférieure (44) de la chambre de distribution (6) présentant dans chaque segment :
fa) une première ouverture de passage (80) pour les gaz d'échappement, qui possède la même distance radiale de l'axe du dispositif de postcombustion (1) que l'ouverture (76) de passage de gaz d'échappement du distributeur rotatif (5) ;
fb) une deuxième ouverture de passage (81) pour le gaz purifié, qui possède la même distance radiale de l'axe du dispositif de postcombustion (1) que l'ouverture (77) de passage de gaz purifié du distributeur rotatif (5) ;
**caractérisé en ce que**
g) le distributeur rotatif (5) comprend une plaque de délimitation supérieure (56), dans laquelle sont formées l'ouverture (76) de passage de gaz d'échappement, l'ouverture (77) de passage de gaz purifié et le cas échant l'ouverture (75) de passage d'air de lavage, une plaque de délimitation inférieure (55), dans laquelle est prévue une ouverture (67) communiquant avec l'admission (3) pour les gaz d'échappement à purifier, ainsi qu'une cloison séparatrice (57), qui assemble l'une à l'autre les deux plaques de délimitation (55, 56) et qui délimite au moins partiellement dans le distributeur rotatif (5) une chambre de passage (58) pour les gaz d'échappement à purifier.

2. Dispositif de postcombustion à régénération selon la revendication 1, dans lequel le distributeur rotatif réalise en outre, selon sa position de rotation, une liaison entre un branchement pour de l'air de lavage et au moins un troisième segment de la chambre d'échange de chaleur, et possède à cet effet sur sa face supérieure au moins une ouverture de passage d'air de lavage, qui est angulairement décalée par rapport à l'ouverture de passage de gaz d'échappement et par rapport à l'ouverture de passage de gaz purifié,
**caractérisé en ce que**
a) l'ouverture (75) de passage d'air de lavage du distributeur rotatif (5) se trouve à une distance radiale de l'axe du dispositif de postcombustion (1) qui est différente de celle de l'ouverture (76) de passage de gaz d'échappement et de celle de l'ouverture (77) de passage de gaz purifié ;
b) la cloison séparatrice inférieure (44) de la chambre de distribution (6) présente dans chaque segment une ouverture (79) de passage pour l'air de lavage, qui possède la même distance radiale de l'axe du dispositif de postcombustion (1) que l'ouverture (75) de passage d'air de lavage du distributeur rotatif (5).

3. Dispositif de postcombustion à régénération selon la revendication 1 ou 2, **caractérisé en ce que** l'ouverture (77) de passage de gaz purifié prévue dans la plaque de délimitation supérieure (56) du distributeur rotatif (5) est reliée, par l'intermédiaire d'une région ouverte radialement vers l'extérieur du distributeur rotatif (5), à une chambre annulaire (72) qui est elle-même reliée à l'évacuation (74) pour le gaz purifié.

4. Dispositif de postcombustion à régénération selon la revendication 3, **caractérisé en ce que** la plaque de délimitation supérieure (56) du distributeur rotatif (5) présente un plus grand rayon qu'une cloison cylindrique (57) du distributeur rotatif (5), qui délimite partiellement la chambre de passage (58) pour les gaz d'échappement à purifier, et **en ce que** l'ouverture (77) de passage de gaz purifié prévue dans la plaque de délimitation supérieure (56) se trouve dans la région de cette plaque qui dépasse radialement de la cloison (57).

5. Dispositif de postcombustion à régénération selon une des revendications 2 à 4, **caractérisé en ce que** le distributeur rotatif (5) possède un moyeu creux (60) dont l'espace intérieur communique à proximité de son extrémité inférieure avec le branchement (66) d'air de lavage et à proximité de son autre extrémité avec une chambre (61) de passage d'air de lavage du distributeur rotatif (5), dans laquelle débouche l'ouverture (75) de passage d'air de lavage de la plaque de délimitation supérieure (56) du distributeur rotatif (5).
